# EUROPÄISCHE PATENTSCHRIFT

(11) **EP 3 029 262 B1**
(45) Veröffentlichungstag und Bekanntmachung des Hinweises auf die Patenterteilung: **31.07.2019**
(21) Anmeldenummer: 15003444.5
(22) Anmeldetag: 03.12.2015
(51) Int. Cl.: E21B 17/046, E21B 7/04

(54) **BOHRGESTÄNGE, VERBINDUNGSSYSTEM, ERDBOHRVORRICHTUNG UND VERFAHREN ZUM VERBINDEN EINES BOHRGESTÄNGESCHUSSES**
DRILLING ROD, CONNECTION SYSTEM, GROUND DRILLING DEVICE AND METHOD FOR CONNECTING A DRILLING ROD
TIGE DE FORAGE, SYSTÈME DE CONNEXION, DISPOSITIF DE FORAGE DE LA TERRE ET PROCÉDÉ DE CONNEXION D'UNE TIGE DE SONDAGE

(30) Priorität: 05.12.2014 DE 102014018102
(43) Veröffentlichungstag der Anmeldung: 08.06.2016
(73) Patentinhaber: TRACTO-TECHNIK GmbH & Co. KG, 57368 Lennestadt (DE)
(72) Erfinder: Fischer, Sebastian, 57368 Lennestadt (DE)
(74) Vertreter: König, Gregor Sebastian

(56) Entgegenhaltungen:
- US-A- 2 309 866
- US-A- 5 651 570
- US-A- 6 151 810
- US-A1- 2005 042 943

## Beschreibung

Die Erfindung betrifft einen Bohrgestängeschuss, ein Verbindungssystem einer Erdbohrvorrichtung, eine Erdbohrvorrichtung und ein Verfahren zum Verbinden eines Bohrgestängeschusses.

Erdbohrvorrichtungen, insbesondere Horizontalbohrvorrichtungen, kommen zum Einsatz, um in grabenloser Bauweise Erdbohrungen beispielsweise für Versorgungs- und Entsorgungsleitungen in das Erdreich einzubringen bzw. bereits verlegte Altleitungen grabenlos auszutauschen. Zum Einbringen der Erdbohrung wird meist ein Bohrgestängeschüsse aufweisendes Bohrgestänge verwendet, bei dem die Bohrgestängeschüsse miteinander, mit Bohrköpfen und/oder einem Antrieb verbindbar sind.

Es ist bekannt, Bohrgestängeschüsse derart auszugestalten, dass die Bohrgestängeschüsse an einem Ende ein Innengewinde aufweisen und am jeweils anderen Ende mit einem Außengewinde versehen sind. So kann ein Bohrgestängeschuss mit seinem das Außengewinde aufweisenden Ende in ein entsprechendes Innengewinde in einem anderen Bohrgestängeschuss - oder umgekehrt - verschraubt werden.

US 6,151,810 A offenbart eine Verbindungsvorrichtung für einen Bagger mit einer Erdreichbohrvorrichtung, bei der das Erdreich entfernt werden kann. Bei der Verbindung ist endseitig an einem schraubenförmigen Element ein einzuführendes Element und an dem anderen schraubenförmigen Element endseitig ein aufnehmendes Element angeordnet. Zum Herstellen der Verbindung sind bewegliche Elemente vorgesehen, die sowohl an dem einzuführenden Element als auch an dem aufnehmenden Element ausgestaltet sind. Das einzuführende Element weist ein Drehsteuerungselement auf, welches frei rotierbar ist und translatorisch bewegbar in Richtung der longitudinalen Achse des schraubenförmigen Elements angeordnet ist. Das aufnehmende Element weist einen Haltezylinder auf, der drehbar um die Längsachse des schraubenförmigen Elements angeordnet ist.

US 2005/0042943 A1 offenbart ein Verfahren und eine Vorrichtung für das Verbinden und Lösen von miteinander zu verbindenden Elementen. Endseitig ist an einem zu verbindenden Element eine Aufnahme für ein Endstück, welches endseitig an einem weiteren zu verbindenden Element vorgesehen ist, ausgebildet. Das Endstück weist eine polygonförmige Außenkontur auf. Das Endstück wird endseitig in die Aufnahme von einem Teilbereich, der zur Profilierung des aufzunehmenden Endstücks komplementär ausgestaltet ist, gesteckt. Die Aufnahme weist ferner einen Bereich auf, welcher einen vergrößerten, lichten Querschnitt aufweist, in dem das Endstück gedreht werden kann. Bei einer entsprechenden Ausrichtung des Endstücks zu einem zylindrischen Abschnitt der Aufnahme, der entsprechend der Profilierung des Endstücks ausgestaltet ist, kann eine axiale Verschiebung zwischen dem aufzunehmenden Element und dem aufnehmenden Element erfolgen.

US 2,309,866 A offenbart eine Anordnung zum raschen Verbinden und Lösen von miteinander verbindbaren Elementen in Bezug auf ein Erdbohren. An einem der Elemente sind mehrere Vorsprünge angeordnet, die in einem Schlitz des anderen Elements geführt werden können, um die Verbindung auszubilden.

US 5,651,570 A offenbart ein Nocken betätigtes Werkzeug zum proximalen oder entfernten Halten eines Objekts. Das Werkzeug ist zum lösbaren Halten eines Objekts ausgestaltet und weist eine Aufnahme auf, die eine äußere Hülse und eine rotierbare innere Hülse aufweist. Die innere Hülse ist koaxial innerhalb der äußeren Hülse angeordnet und weist ein Verriegelungselement auf. Ein Einsatz, der so angepasst ist, dass er funktionsfähig mit der Aufnahme verbunden werden kann, beinhaltet einen Nocken. Der Nocken weist eine Führung und einen Schlitz auf, sodass, wenn der Nocken in die innere Hülse eingeführt wird, die Führung das Verriegelungselement zum Schlitz ausrichtet, sodass das Verriegelungselement in den Schlitz eingreift und so die Aufnahme und den Einsatz zusammenhalten kann.

Aus DE 41 16 771 C2 ist bekannt, Bohrgestängeschüsse mittels einer Schnellkupplung zu verbinden. Die Schnellkupplung kann ein zumindest in einer Richtung verdrehfester Bajonettverschluss sein, der in der Lage ist, sowohl Zug- und Schub- als auch Drehkräfte aufzunehmen. Die aus DE 41 16 771 C2 bekannten Bohrgestängeschüsse lassen sich durch axiales Zusammenstecken und anschließendes radiales Verdrehen zug- und schubfest miteinander verbinden. Zur Sicherung der Verbindung gegen Verdrehung beschreibt die DE 41 16 771 C2 die Verwendung eines Querstifts.

Nachteilig bei der DE 41 16 771 C2 ist die Verwendung eines zusätzlichen Bauteils - des Querstifts -, um eine verdrehfeste Verbindung in beiden Drehrichtungen um die Längsachse der Bohrgestängeschüsse herzustellen. Es bedarf zusätzlichen Materials und zusätzlicher Verfahrensschritte, um die Bohrgestängeschüsse zu verbinden und nach Erstellen der Erdbohrung zu lösen. Insbesondere das Entfernen des Querstifts kann aufgrund der harschen Bedingungen beim Erdbohren schwierig und/oder zeitaufwändig sein.

Der Erfindung lag daher die Aufgabe zugrunde, einen verbesserten Bohrgestängeschuss anzugeben, mit dem eine einfachere Ausgestaltung einer drehfesten Verbindung in beiden axialen Drehrichtungen möglich ist. Weiterhin sollte ein verbessertes Verbindungssystem geschaffen werden sowie eine verbesserte Erdbohrvorrichtung. Ferner sollte ein Verfahren angegeben werden, mit dem ein verbessertes Verbinden eines Bohrgestängeschusses möglich ist.

Diese Aufgabe wird durch die Gegenstände der nebengeordneten Patentansprüche gelöst. Vorteilhafte Weiterbildungen der Gegenstände der nebengeordneten Patentansprüche sind Gegenstand der jeweiligen abhängigen Patentansprüche und ergeben sich aus der nachfolgenden Beschreibung.

Die der Erfindung zugrundeliegende Idee liegt darin, eine Bajonettverbindung, die aus einer Steck-Dreh-Verbindung besteht, derart weiterzubilden, dass zusätzlich zu den Schritten des Steckens und Drehens ein weiterer Steck-Schritt durchgeführt wird, indem eine rotationsfeste Verbindung um die Längsachse des Bohrgestängeschusses erreicht wird. Mit dem Bohrgestängeschuss ist insbesondere ein Paddelbetrieb des Bohrgestänges möglich.

Ein "Bohrgestängeschuss" umfasst im Sinne der Erfindung einen Gestängeschuss einer Erdbohrvorrichtung. Unter einer "Erdbohrvorrichtung" wird insbesondere jede Vorrichtung verstanden, welche ein Bohrgestängeschüsse aufweisendes Bohrgestänge in einem bestehenden oder zu erstellenden Kanal im Erdreich bewegt, um eine Bohrung, insbesondere eine Horizontalbohrung, zu erstellen oder aufzuweiten oder um Leitungen oder andere lange Körper in das Erdreich einzuziehen. Bei der Erdbohrvorrichtung kann es sich insbesondere um eine HD-Vorrichtung (Horizontal Drilling, Horizontalbohrung) handeln. Eine erfindungsgemäße "Erdbohrvorrichtung" umfasst eine ein Bohrgestänge antreibende Vorrichtung, die Erdreich verdrängend arbeitet, und das Bohrgestänge zumindest über einen Teilwinkelbereich drehend in längsaxialer Richtung des Bohrgestänges angetrieben werden kann. Wird das Gestänge über einen Winkelbereich in beiden Drehrichtungen in Richtung der Längsachse des Bohrgestänges bewegt, so spricht man vom Paddelbetrieb.

Der Begriff "HD" im Sinne der vorliegenden Erfindung umfasst insbesondere jede Art von bestehenden oder zu erstellenden, vorzugsweise horizontalen oder zur Horizontalen geneigten Kanälen in einem Körper, insbesondere Erdkanäle einschließlich Erdbohrungen, Felsbohrungen oder Erdleitungen sowie unterirdische oder oberirdische Rohrleitungen und Wasserkanäle, die sich durch Einsatz einer entsprechenden Erdbohrvorrichtung herstellen oder einziehen lassen.

Ein erfindungsgemäßer Bohrgestängeschuss weist mindestens, insbesondere endseitig, eine Steck-Dreh-Aufnahme, eine sogenannte Bajonett-Aufnahme, zum Zusammenwirken mit einem Mitnehmer, dem sogenannten Bajonett-Mitnehmer, auf. Zusätzlich zu der Steck-Dreh-Aufnahme erlaubt die Aufnahme einen zusätzlichen Steck-Schritt zur Fixierung des Mittnehmers in eine in beiden Drehrichtungen rotationsfeste Verbindung um die Längsachse des Bohrgestängeschusses.

Die Aufnahme, die insbesondere endseitig am Bohrgestängeschuss angeordnet sein kann, ermöglicht, dass der Bohrgestängeschuss mit dem Mitnehmer mittels eines Steckens ineinander gesetzt wird, wobei Bohrgestängeschuss und Mitnehmer zueinander in längsaxialer Richtung des Bohrgestängeschusses ausgerichtet werden. Nach dem axialen Stecken des Bohrgestängeschusses in axialer Richtung relativ zum Mitnehmer kann der Bohrgestängeschuss relativ zum Mitnehmer um die Längsachse gedreht werden, so dass der Bohrgestängeschuss und der Mitnehmer in Steckrichtung derart nicht mehr fluchten, dass Bohrgestängeschuss und Mitnehmer in Steckrichtung bzw. entgegen dieser nicht mehr getrennt werden können. Die durch die Steck-Dreh-Schritte erhaltene Verbindung ist damit zugfest. Nachdem Bohrgestängeschuss und Mitnehmer relativ zueinander gedreht wurden, erlaubt die Aufnahme einen weiteren Steck-Schritt, insbesondere in längsaxialer Richtung des Bohrgestängeschusses, um zu bewirken, dass die bei der Drehung (im Dreh-Schritt) zusammenwirkenden Flächen nicht mehr fluchten und eine Verdrehung entgegen der Drehung zum Ausbilden der Verbindung kein Lösen des Bohrgestängeschusses vom Mitnehmer ermöglicht. Durch den weiteren Steck-Schritt können Bohrgestängeschuss und Mitnehmer derart fixiert werden, dass eine rotationsfeste Verbindung um die Längsachse des Bohrgestängeschusses in beiden Drehrichtungen möglich ist. Durch den zusätzlichen Steck-Schritt können Bohrgestängeschuss und Mitnehmer derart ausgerichtet werden, dass Bohrgestängeschuss und Mitnehmer zusammenwirkende Flächen aufweisen, die in Anlage zueinander beim zusätzlichen Steck-Schritt gelangen, und Bohrgestängeschuss und Mitnehmer rotationsfest in beide Drehrichtungen fixieren.

Ein erfindungsgemäßer Bohrgestängeschuss ermöglicht damit eine einfache Ausgestaltung einer Verbindung mit einem Mitnehmer, bei dem eine Drehbewegung des Bohrgestängeschusses in beiden Drehrichtungen um die Längsachse des Bohrgestängeschusses möglich ist. Zudem ermöglicht der Bohrgestängeschuss, eine Möglichkeit, das Gestänge mittels einer Zugbewegung zu bergen, da durch das Ausbilden einer Drehung zwischen Bohrgestängeschuss und Mitnehmer sowie vorherigem Ausrichten und Stecken von Bohrgestängeschuss und Mitnehmer zueinander der Mitnehmer gegenüber dem Bohrgestängeschuss gedreht werden kann, so dass eine Innenkontur des Mitnehmers und eine Außenkontur eines Bohrgestängeschusses nicht mehr fluchten. Zusätzlich zu der Zugbewegung, mit der das Gestänge geborgen werden kann, ist eine mögliche Drehbewegung zum Lösen in einer Richtung, nämlich in der Richtung zum Ausbilden der Verbindung im Dreh-Schritt möglich.

Der Mitnehmer kann an einem erfindungsgemäßen Bohrgestängeschuss ausgebildet sein, so dass der Mitnehmer an einem Ende eines Bohrgestängeschusses und eine entsprechende Aufnahme für den Mitnehmer am anderen Ende des Bohrgestängeschusses ausgebildet ist. Es kann aber auch vorgesehen sein, dass der Bohrgestängeschuss nur an einem Ende eine Aufnahme für den Mitnehmer aufweist. Insbesondere kann vorgesehen sein, dass ein am vorderen Ende des Bohrgestänges vorgesehener Bohrgestängeschuss, der mit dem Bohrkopf verbunden wird, nur an einem Ende eine Aufnahme für den Mitnehmer aufweist und am anderen Ende eine andersartige Verbindung vorgesehen ist. Ferner kann auch vorgesehen sein, dass an dem endseitigen Bereich des Bohrgestängeschusses, an dem die (Bajonett-)Aufnahme ausgebildet ist, ein weiteres Verbindungselement geformt ist. Beispielsweise kann endseitig zudem ein konisches Gewinde ausgebildet sein, mittels dessen die Bohrgestängeschüsse miteinander verschraubbar sind und der Mitnehmer lediglich am Antrieb bzw. einem Schlitten einer Erdbohrvorrichtung ausgebildet ist.

Der in den Patentansprüchen oder der Beschreibung verwendete Begriff "mindestens ein" ebenso wie der in den Patentansprüchen und der Beschreibung verwendete unbestimmte Artikel "ein" - auch in entsprechenden grammatikalischen Ausprägungen in Bezug auf Genus und Deklination - umfasst im Hinblick auf das in Bezug genommene Nomen genau eines oder mehrere, d.h. zwei, drei, vier usw., der durch das Nomen bezeichneten Elemente.

Die Aufnahme des Bohrgestängeschusses weist einen Ausrichtabschnitt, einen Drehabschnitt und einen Paddelabschnitt auf. Die drei Abschnitte der Aufnahme können die einzelnen Schritte zur Ausbildung der Verbindung, d.h. das Stecken, das Drehen und das Stecken ermöglichen. Mittels des Ausrichtabschnitts können der Bohrgestängeschuss und der Mitnehmer axial ausgerichtet werden, so dass ein Stecken nach dem Ausrichten zueinander erfolgen kann. Mittels des Drehabschnitts können der Bohrgestängeschuss und der Mitnehmer relativ zueinander um die Längsachse, bevorzugt um 45°, gedreht werden. Der Paddelabschnitt ermöglicht das nach dem relativen Drehen von Bohrgestängeschuss und Mitnehmer erforderliche Stecken von Bohrgestängeschuss und Mitnehmer relativ zueinander. Das Stecken im Sinne der Erfindung erfolgt durch eine Relativbewegung von Bohrgestängeschuss und Mitnehmer in axialer Richtung aufeinander zu. Im Paddelabschnitt liegen in beiden Drehrichtungen Wirkflächen des Bohrgestängeschusses und des Mitnehmers vor, die in Anlage zueinander sind, um die rotationsfeste Verbindung in beiden Drehrichtungen zu gewährleisten. Der Ausrichtabschnitt ist bezogen auf das Ende des Bohrgestängeschusses, an dem die Verbindung ausgebildet wird, näher beabstandet als der Drehabschnitt und der Paddelabschnitt. Der Drehabschnitt ist näher zum Ende des Bohrgestängeschusses, an dem die Verbindung ausgebildet werden soll, beabstandet als der Paddelabschnitt. Insbesondere können Ausrichtabschnitt, Drehabschnitt und Paddelabschnitt unmittelbar aufeinander folgen betrachtet von dem Ende des Bohrgestängeschusses, an dem die Verbindung ausgebildet werden soll.

In einer bevorzugten Ausführungsform weist die Aufnahme eine axiale Aufsitzfläche und eine Paddelfläche für den Mitnehmer auf. Die axiale Aufsitzfläche ist eine dem Mitnehmer bzw. dem Ende des Bohrgestängeschusses zugewandte Fläche, gegen die der Mitnehmer beim zusätzlichen Steck-Schritt in Anlage mit einer Fläche gelangt und die Bewegung beim Steck-Schritt zwischen Bohrgestängeschuss und Mitnehmer beendet. Die Paddelfläche für den Mitnehmer gewährleistet die rotationsfeste Verbindung, wobei der Mitnehmer mit einer entsprechenden Fläche an der Paddelfläche anliegt. Die Aufsitzfläche kann insbesondere eine Flächennormale aufweisen, die parallel zur Längsachse des Bohrgestängeschusses verläuft. Die Paddelfläche kann insbesondere eine Flächennormale aufweisen, die parallel zu einer Radialrichtung ist. Es kann mehr als eine Aufsitzfläche und/oder mehr als eine Paddelfläche vorgesehen sein. Beispielsweise können vier Paddelflächen vorhanden sein. Es kann sich eine geringere Flächenpressung ergeben.

In einer bevorzugten Ausführungsform sind am Bohrgestängeschuss zwei Paddelflächen ausgebildet, die winkelversetzt zur Längsachse des Bohrgestängeschusses angeordnet sind. Durch die Ausbildung von zwei Paddelflächen ist eine sichere Ausbildung der rotationsfesten Verbindung in den beiden Drehrichtungen möglich. Für jede der beiden Drehrichtungen kann eine Paddelfläche für den Mitnehmer vorgesehen sein.

Gemäß der Erfindung ist ein Abschnitt zum längsaxialen Ausrichten des Bohrgestängeschusses zum Mitnehmer ausgebildet (Ausrichtabschnitt), der in einem Winkelbereich um die Längsachse des Bohrgestängeschusses einen Vorsprung gegenüber einem anderen Abschnitt, in dem der Mitnehmer um die Längsachse des Bohrgestängeschusses drehbar ist (Drehabschnitt), aufweist. Der Vorsprung kann derart ausgestaltet sein, dass der Mitnehmer nach dem relativen Drehen des Mitnehmers zum Bohrgestängeschuss einen Anschlag für eine axiale Bewegung des Mitnehmers zum Bohrgestängeschuss verhindert. Der Begriff "Vorsprung" kann eine makroskopische Erhebung auf einer Umfangsfläche des Bohrgestängeschusses umfassen. Die makroskopische Erhebung kann vorzugsweise lokal begrenzt sein. Die Erhebung kann gegenüber der Fläche vorstehen. Insbesondere kann der Vorsprung gegenüber einer Mantelfläche des Drehabschnitts vorstehen. Insbesondere können vier Vorsprünge ausgebildet sein. Der Abschnitt zum längsaxialen Ausrichten des Bohrgestängeschusses ist vorzugsweise symmetrisch ausgebildet, so dass ein oder mehrere vorhandene Vorsprünge, die als Anschlag für eine Begrenzung einer axialen Relativbewegung zwischen Bohrgestängeschuss und Mitnehmer vorgesehen sind, winkelversetzt zueinander winkeläquidistant um die Längsachse des Bohrgestängeschusses ausgebildet sind. In einer bevorzugten Ausführungsform ist die längsaxiale Erstreckung des Abschnitts, in dem der Mitnehmer um die Längsachse des Bohrgestängeschusses drehbar ist (Drehabschnitt), im Wesentlichen gleich der längsaxialen Erstreckung einer Innenkontur des Mitnehmers, so dass Bohrgestängeschuss und Mitnehmer relativ zueinander gedreht werden können und die Drehung in längsaxialer Richtung geführt ist.

Gemäß der Erfindung weist der Abschnitt, in dem der Mitnehmer um die Längsachse des Bohrgestängeschusses drehbar ist (Drehabschnitt) eine Längsbewegungs-Stoppfläche und eine Drehbewegungs-Stoppfläche auf, die derart zueinander angeordnet sind, dass der Mitnehmer beim in Kontaktbringen mit der Drehbewegungs-Stoppfläche außer Kontakt mit der Längsbewegung-Stoppfläche ist und der Mitnehmer relativ zu einem weiteren Abschnitt (Paddelabschnitt) steckbar ist.

Die Erfindung schafft auch ein Verbindungssystem einer Erdbohrvorrichtung zum Verbinden eines vorgenannten Bohrgestängeschusses mit einem Mitnehmer sowie eine Erdbohrvorrichtung mit einem der vorgenannten Bohrgestängeschüsse.

Ferner schafft die Erfindung ein Verfahren zum Verbinden eines Bohrgestängeschusses mit einem Mitnehmer, wobei das Verfahren die Schritte umfasst: Stecken des Bohrgestängeschusses relativ zum Mitnehmer in Längsrichtung des Bohrgestängeschusses, Drehen des Bohrgestängeschusses relativ zum Mitnehmer um die Längsachse des Bohrgestängeschusses und Stecken des Bohrgestängeschusses relativ zum Mitnehmer in Längsrichtung des Bohrgestängeschusses, wobei der Mitnehmer in Anlage zum Bohrgestängeschuss derart gebracht wird, dass eine rotationsfeste Verbindung in beiden Drehrichtrungen zur Längsachse des Bohrgestängeschusses ausgebildet wird.

Die vorstehenden Ausführungen stellen ebenso wie die nachfolgende Beschreibung beispielhafter Ausführungsformen keinen Verzicht auf bestimmte Ausführungsformen oder Merkmale dar.

Die Erfindung wird nachfolgend anhand eines in den Zeichnungen dargestellten Ausführungsbeispiels näher erläutert:
In den Zeichnungen zeigt:
- Fig. 1: eine isometrische Darstellung eines endseitigen Bereichs eines Bohrgestängeschusses und einen Mitnehmer;
- Fig.2: den Mitnehmer und den endseitigen Bereich des Bohrgestängeschusses gemäß Fig. 1 in einer aufgesteckten Position in isometrische Darstellung;
- Fig. 3: eine stirnseitige Ansicht des auf dem Bohrgestängeschuss aufgesetzten Mitnehmers gemäß Fig. 2;
- Fig. 4: eine Seitenansicht gemäß Fig. 2 und eine Schnittdarstellung; und
- Fig. 5: eine Seitenansicht sowie Schnittdarstellungen des Mitnehmers und des Bohrgestängeschusses nach dem Ausbilden einer rotationsfesten Verbindung

Fig. 1 zeigt schematisch einen endseitigen Bereich eines Bohrgestängeschusses 1, der eine Aufnahme 2 aufweist, die eine Steck-Dreh-Aufnahme 3 umfasst. Die Aufnahme 2 weist ferner einen Abschnitt 4 auf, der einen zusätzlichen Steck-Schritt zur Fixierung eines Mitnehmers 5 erlaubt, wobei im zusätzlichen Steck-Schritt der Mitnehmer 5 zum Bohrgestängeschuss 1 bzw. der Aufnahme 2 des Bohrgestängeschusses 1 derart positioniert ist, dass der Mitnehmer 5 in beiden Drehrichtungen rotationsfest zum Bohrgestängeschuss 1 anliegt.

Der endseitige Bereich des Bohrgestängeschusses 1 weist ein konisch verlaufendes Ende 6 auf, an den sich ein Ausrichtabschnitt 7 anschließt. Am Ende 6 kann ein Außengewinde ausgestaltet sein, das zu einem Innengewinde eines weiteren Bohrgestängeschusses entsprechend ausgebildet ist. Beabstandet zum dargestellten Ende des Bohrgestängeschusses 1 ist ein Drehabschnitt 8 ausgebildet, auf den ein Paddelabschnitt 9 noch weiter beabstandet vom Ende des Bohrgestängeschusses 1 ausgebildet ist.

In Fig. 2 ist der Mitnehmer 5 auf die Aufnahme 2 des Bohrgestängeschusses 1 aufgeschoben und der Ausrichtabschnitt 7 ist derart in einer Innenkontur des Mitnehmers 5 positioniert, dass ein freier Durchgang für den Ausrichtabschnitt 7 im Mitnehmer 5 vorliegt und der Mitnehmer 5 relativ zum Bohrgestängeschuss 1 um die Längsachse des Bohrgestängeschusses 1 gedreht werden kann. In der in Fig. 2 dargestellten Position von Mitnehmer 5 und Bohrgestängeschuss 1 ist der Bohrgestängeschuss 1 mit dem Mitnehmer 5 in Anlage. Eine Längsbewegungs-Stoppfläche 10 am Bohrgestängeschuss 1 begrenzt die axiale Bewegung des Mitnehmers 5 beim Aufstecken und dient als Auflage beim Drehen. Die Drehung des Mitnehmers 5 relativ zum Bohrgestängeschuss 1 wird durch eine Drehbewegungs-Stoppfläche 14 begrenzt.

In Fig. 3 ist der Bohrgestängeschuss 1 mit dem Mitnehmer 5 in der Position von Fig. 2 von vorne gezeigt.

Fig. 4 zeigt eine Seitenansicht des auf den Bohrgestängeschuss 1 aufgeschobenen Mitnehmers 5 sowie eine Schnittdarstellung gemäß Ebene A-A.

Fig. 5 zeigt den Mitnehmer 5 mit dem Bohrgestängeschuss 1 nach einer relativen Drehung des Mitnehmers 5 zum Bohrgestängeschuss 1 um die Längsachse des Bohrgestängeschusses 1 und ein Vorschieben des Mitnehmers 5 relativ zum Bohrgestängeschuss 1 in einer Seitenansicht und in Schnittdarstellung gemäß den in der Schnittdarstellung angegebenen Ebenen B-B, C-C und D-D. In der in Fig. 5 dargestellten Position des Bohrgestängeschusses 1 zum Mitnehmer 5 fluchten die Ausnehmung im Mitnehmer 5 und die am Ausrichtabschnitt 7 ausgebildeten Vorsprünge 11 nicht mehr miteinander, so dass bei einer Zugbelastung von Mitnehmer 5 zum Bohrgestängeschuss 1 eine zugfeste Verbindung vorliegt. Der Mitnehmer 5 schlägt bei einer Zugbelastung an den am Ausrichtabschnitt 7 ausgebildeten Vorsprüngen 11 an.

Zudem ist in der in Fig. 5 dargestellten Position eine drehfeste Verbindung in beiden Richtungen zwischen dem Mitnehmer 5 und dem Bohrgestängeschuss 1 ausgebildet. Der Bohrgestängeschuss 1 weist zwei Paddelflächen 12 auf, die in Anlage mit an dem Mitnehmer 5 ausgebildeten Drehbewegungsmitnahmeflächen 13 liegen.

## Patentansprüche

1. Bohrgestängeschuss (1) mit mindestens einer Steck-Dreh-Aufnahme (2) zum Zusammenwirken mit einem Mitnehmer (5), wobei die Aufnahme (2) einen Ausrichtabschnitt (7), einen Drehabschnitt (8) und einen Paddelabschnitt (9) umfasst, wobei der Ausrichtabschnitt (7) bezogen auf das Ende des Bohrgestängeschusses (1), an dem die Steck-Dreh-Aufnahme ausgebildet ist, näher beabstandet als der Drehabschnitt (8) und der Paddelabschnitt (9) ist, und der Drehabschnitt (8) näher beabstandet als der Paddelabschnitt (9) ist, der Ausrichtabschnitt (7) zum längsaxialen Ausrichten des Bohrgestängeschusses (1) zum Mitnehmer (5) ausgebildet ist, so dass ein Stecken nach dem Ausrichten zueinander erfolgen kann, der Drehabschnitt (8) ein relatives Drehen von Bohrgestängeschuss und Mitnehmer (5) um die Längsachse des Bohrgestängeschusses ermöglicht, und der Paddelabschnitt (9) ein nach dem relativen Drehen von Bohrgestängeschuss und Mitnehmer weiteres Stecken von Bohrgestängeschuss und Mitnehmer relativ zueinander ermöglicht, wobei der Ausrichtabschnitt (7) in einem Winkelbereich um die Längsachse des Bohrgestängeschusses (1) einen Vorsprung (11) gegenüber dem Drehabschnitt (8) aufweist, in dem der Mitnehmer (5) um die Längsachse des Bohrgestängeschusses (1) drehbar ist, wobei der Drehabschnitt (8), in dem der Mitnehmer (5) um die Längsachse des Bohrgestängeschusses (1) drehbar ist, eine Längsbewegungs-Stoppfläche (10), die eine axiale Bewegung des Mitnehmers (5) beim Aufstecken begrenzt und als Auflage beim Drehen dient, und eine Drehbewegungs-Stoppfläche (14) aufweist, die derart angeordnet sind, dass der Mitnehmer (5) beim in Kontaktbringen mit der Drehbewegungs-Stoppfläche (14) außer Kontakt mit der Längsbewegungs-Stoppfläche (10) ist und der Mitnehmer (5) relativ zu dem Paddel-Abschnitt (9) steckbar ist für einen zusätzlichen Steck-Schritt zur Fixierung des Mitnehmers (5) in eine in beiden Drehrichtungen rotationsfeste Verbindung um die Längsachse des Bohrgestängeschusses (1).

2. Bohrgestängeschuss (1) nach Anspruch 1, wobei die Aufnahme (2) mindestens eine axiale Aufsitzfläche und mindestens eine Paddelfläche (12) für den Mitnehmer (5) aufweist.

3. Bohrgestängeschuss (1) nach Anspruch 2, wobei zwei Paddelflächen (12), die winkelversetzt zur Längsachse des Bohrgestängeschusses (1) angeordnet sind, ausgebildet sind.

4. Bohrgestängeschuss (1) nach einem der Ansprüche 1 bis 3, wobei der Abschnitt (4) zum längsaxialen Ausrichten des Bohrgestängeschusses (1) symmetrisch ausgebildet ist.

5. Bohrgestängeschuss (1) nach einem der Ansprüche 1 bis 4, wobei die längsaxiale Erstreckung des Abschnitts (4), in dem der Mitnehmer (5) um die Längsachse des Bohrgestängeschusses (1) drehbar ist, im Wesentlichen der längsaxialen Erstreckung einer Innenkontur des Mitnehmers (5) entspricht.

6. Verbindungssystem einer Erdbohrvorrichtung zum Verbinden eines Bohrgestängeschusses (1) nach einem der Ansprüche 1 bis 5 aufweisend den Bohrgestängeschuss (1) und einen Mitnehmer (5).

7. Verbindungssystem nach Anspruch 6, wobei der Mitnehmer (5) an einem Antrieb und/oder an einem weiteren Bohrgestängeschuss (1) ausgebildet ist.

8. Erdbohrvorrichtung mit einem Bohrgestängeschuss (1) nach einem der Ansprüche 1 bis 5 und einem Mitnehmer (5).

9. Verfahren zum Verbinden eines Bohrgestängeschusses (1) nach Anspruch 1 mit einem Mitnehmer (5), wobei das Verfahren die folgenden Schritte umfasst: Stecken des Bohrgestängeschusses (1) relativ zum Mitnehmer (5) in Längsrichtung des Bohrgestängeschusses (1), Drehen des Bohrgestängeschusses (1) relativ zum Mitnehmer (5) um die Längsachse des Bohrgestängeschusses (1) und Stecken des Bohrgestängeschusses (1) relativ zum Mitnehmer (5) in Längsrichtung des Bohrgestängeschusses (1), wobei der Mitnehmer (5) in Anlage zum Bohrgestängeschuss (1) derart gebracht wird, dass eine rotationsfeste Verbindung in beiden Drehrichtungen zur Längsachse des Bohrgestängeschusses (1) ausgebildet wird.

## Claims

1. Drill pipe rod (1) with at least one plug-in-rotation-seat (2) for cooperation with a carrier (5), wherein the seat (2) comprises an alignment section (7), a rotation section (8) and a paddle section (9), wherein the alignment section (7) is located at a lesser distance related to the end of the drill pipe rod (1) at which the plug-in-rotation-seat is formed than the rotation section (8) and the paddle section (9), and the rotation section (8) is at a closer distance than the paddle section (9), the alignment section (7) is formed for the longitudinal axial aligning of the drill pipe rod (1) with the carrier (5), so that it can be plugged in after alignment with each other, the rotation section (8) allows a relative turning of drill pipe rod and carrier (5) around the longitudinal axis of the drill pipe rod, and the paddle section (9) allows a further plugging of the drill pipe rod and carrier relative to each other after the relative turning of the drill pipe rod and carrier, wherein the alignment section (7) has a protrusion (11) from the rotation section (8) in an angle area around the longitudinal axis of the drill pipe rod (1), in which the carrier (5) can be rotated around the longitudinal axis of the drill pipe rod (1), wherein
the rotation section (8) in which the carrier (5) can be rotated around the longitudinal axis of the drill pipe rod (1) has a longitudinal movement stop surface (10), which delimits an axial movement of the carrier (5) when this is plugged in, and serves as a support during rotation, and has a rotation movement stop surface (14) arranged in such a way that the carrier (5) is out of contact with the longitudinal movement stop surface (10) when brought into contact with the rotation movement stop surface (14), and the carrier (5) can be plugged in relative to the paddle section (9) for an additional plugging step for fixing the carrier (5) in a rotation-resistant displacement in both directions around the longitudinal axis of the drill pipe rod (1).

2. Drill pipe rod (1) according to claim 1, wherein the seat (2) has at least one axial support surface and at least one paddle surface (12) for the carrier (5).

3. Drill pipe rod (1) according to claim 2, wherein two paddle surfaces (12), the angles of which are arranged offset from the longitudinal axis of the drill pipe rod (1), are formed.

4. Drill pipe rod (1) according to one of the claims 1 to 3, wherein the section (4) for the longitudinal axis alignment of the drill pipe rod (1) is formed symmetrically.

5. Drill pipe rod (1) according to one of the claims 1 to 4, wherein the longitudinal axis expansion of the section (4) in which the carrier (5) can be rotated around the longitudinal axis of the drill pipe rod (1) substantially equals the longitudinal axis expansion of an inner contour of the carrier (5).

6. Connection system of an earth drilling device for connecting a drill pipe rod (1) according to one of the claims 1 to 5, having the drill pipe rod (1) and a carrier (5).

7. Connection system according to claim 6, wherein the carrier (5) is designed on a drive and/or on a further drill pipe rod (1).

8. Earth drilling device with a drill pipe rod (1) according to one of the claims 1 to 5 and a carrier (5).

9. Method for connecting a drill pipe rod (1) according to claim 1 with a carrier (5), wherein the method comprises the following steps: plugging the drill pipe rod (1) in relative to the carrier (5) in longitudinal direction of the drill pipe rod (1), turning the drill pipe rod (1) relative to the carrier (5) around the longitudinal axis of the drill pipe rod (1) and plugging in the drill pipe rod (1) relative to the carrier (5) in longitudinal direction of the drill pipe rod (1), wherein the carrier (5) is brought into abutment against the drill pipe rod (1) in such a way that a rotation-resistant connection is formed in both rotation directions to the longitudinal axis of the drill pipe rod (1).

## Revendications

1. Élément de tige de sondage (1) avec au moins un logement à encliquetage et rotation (2) pour une interaction avec un entraîneur (5), le logement (2) comprenant une section d'orientation (7), une section de rotation (8) et une section de palettes (9), la section d'orientation (7) rapportée à l'extrémité de l'élément de tige de sondage (1), sur lequel est formé le logement à encliquetage et rotation, étant plus rapprochée que la section de rotation (8) et la section de palettes (9), et la section de rotation (8) étant plus rapprochée que la section de palettes (9), la section d'orientation (7) étant formée pour l'orientation alignée dans l'axe longitudinal de l'élément de tige de sondage (1) par rapport à l'entraîneur (5) de telle sorte qu'un enfoncement mutuel soit possible après l'orientation, la section de rotation (8) permettant une rotation relative de l'élément de tige de sondage et de l'entraîneur (5) autour de l'axe longitudinal de l'élément de tige de sondage et la section de palettes (9) permettant un autre enfoncement de l'élément de tige de sondage et de l'entraîneur l'un par rapport à l'autre après la rotation relative de l'élément de tige de sondage et de l'entraîneur, la section d'orientation (7) présentant une saillie (11) par rapport à la section de rotation (8) dans une zone angulaire autour de l'axe longitudinal de l'élément de tige de sondage (1), section de rotation dans laquelle l'entraîneur (5) peut être pivoté autour de l'axe longitudinal de l'élément de tige de sondage (1),
la section de rotation (8) dans laquelle l'entraîneur (5) peut être pivoté autour de l'axe longitudinal de l'élément de tige de sondage (1) présentant une surface d'arrêt de déplacement longitudinal (10), qui limite un mouvement axial de l'entraîneur (5) lors de l'enfoncement et sert de support lors de la rotation, et une surface d'arrêt de mouvement par rotation (14), qui est disposée de telle sorte que l'entraîneur (5) lors de la mise en contact avec la surface d'arrêt de mouvement par rotation (14) n'est pas en contact avec la surface d'arrêt de déplacement longitudinal (10), et l'entraîneur (5) peut être enfoncé par rapport à la section de palettes (9) pour un pas d'enfoncement supplémentaire en vue de fixer l'entraîneur (5) dans un raccord fixe en rotation dans les deux sens de rotation autour de l'axe longitudinal de l'élément de tige de sondage (1).

2. Élément de tige de sondage (1) selon la revendication 1, le logement (2) présentant au moins une surface d'appui axiale et au moins une surface de palettes (12) pour l'entraîneur (5).

3. Élément de tige de sondage (1) selon la revendication 2, deux surfaces de palettes (12), qui sont placées décalées angulairement par rapport à l'axe longitudinal de l'élément de tige de sondage (1), étant formées.

4. Élément de tige de sondage (1) selon l'une quelconque des revendications 1 à 3, la section (4) étant formée de manière symétrique pour l'orientation alignée dans l'axe longitudinal de l'élément de tige de sondage (1).

5. Élément de tige de sondage (1) selon l'une quelconque des revendications 1 à 4, l'extension alignée axiale longitudinale de la section (4), dans laquelle l'entraîneur (5) peut être pivoté autour de l'axe longitudinal de l'élément de tige de sondage (1), correspondant essentiellement à l'extension alignée axiale longitudinale d'un contour intérieur de l'entraîneur (5).

6. Système de raccordement d'un dispositif de sondage du sol destiné à raccorder un élément de tige de sondage (1) selon l'une quelconque des revendications 1 à 5 présentant l'élément de tige de sondage (1) et un entraîneur (5).

7. Système de raccordement selon la revendication 6, l'entraîneur (5) étant formé sur un entraînement et/ou un autre élément de tige de sondage (1).

8. Dispositif de sondage du sol avec un élément de tige de sondage (1) selon l'une quelconque des revendications 1 à 5 et un entraîneur (5).

9. Procédé pour raccorder un élément de tige de sondage (1) selon la revendication 1 à un entraîneur (5), le procédé comprenant les étapes suivantes : enfoncement de l'élément de tige de sondage (1) par rapport à l'entraîneur (5) dans le sens longitudinal de l'élément de tige de sondage (1), pivotement de l'élément de tige de sondage (1) par rapport à l'entraîneur (5) autour de l'axe longitudinal de l'élément de tige de sondage (1) et enfoncement de l'élément de tige de sondage (1) par rapport à l'entraîneur (5) dans le sens longitudinal de l'élément de tige de sondage (1), l'entraîneur (5) étant mis en contact avec l'élément de tige de sondage (1) de telle sorte qu'un raccord fixe en rotation est formée dans les deux sens de rotation par rapport à l'axe longitudinal de l'élément de tige de sondage (1).
